# EUROPÄISCHE PATENTSCHRIFT

(11) **EP 0 987 061 B1**
(45) Veröffentlichungstag und Bekanntmachung des Hinweises auf die Patenterteilung: **17.12.2003**
(21) Anmeldenummer: 99118166.0
(22) Anmeldetag: 13.09.1999
(51) Int. Cl.: B05C 17/025, B05C 17/02, B05C 17/03

(54) **Roller zum Auftragen von Farben oder dergleichen Auftragsmassen**
Roller for applying paints or the like
Rouleau d'application de peintures ou produits analogues

(30) Priorität: 16.09.1998 DE 29816610 U; 05.08.1999 DE 19937022
(43) Veröffentlichungstag der Anmeldung: 22.03.2000
(73) Patentinhaber: Dietlmeier, Thomas, 94327 Bogen (DE)
(72) Erfinder: Dietlmeier, Thomas, 94327 Bogen (DE)
(74) Vertreter: Graf, Helmut, Dipl.-Ing.

(56) Entgegenhaltungen:
- WO-A-97/28904
- GB-A- 2 008 983
- US-A- 2 708 763

## Beschreibung

Die Erfindung bezieht sich auf einen Roller zum Auftragen von Farben oder dergleichen Auftragsmassen auf Flächen oder Gegenstände. Solch ein Roller ist aus dem Dokument GB 2 008 983 bekannt.

Aufgabe der Erfindung ist es einen Roller aufzuzeigen, der bei preiswerter Ausbildung und einfacher Handhabung ein zeitsparendes, gleichmäßiges und insbesondere auch tropffreies Auftragen von Farben oder anderen Auftragsmassen ermöglicht.

Zur Lösung dieser Aufgabe ist ein Roller entsprechend dem Patentanspruch 1 ausgeführt. Weiterbildungen der Erfindung sind Gegenstand der Unteransprüche.

Bei der Erfindung ist die äußere Trommel auf der inneren Trommel drehbar vorgesehen, d.h. die innere Trommel bildet beispielsweise das Lager der äußeren Trommel, wodurch sich eine besonders gute Verteilung der Farbe oder Auftragsmasse ergeben.

Die Erfindung wird im Folgenden anhand der Figuren an einem Ausführungsbeispiel näher erläutert. Es zeigen:
- Fig. 1: in vereinfachter Darstellung einen Farb-Roller gemäß der Erfindung;
- Fig. 2: in vergrößerter Darstellung die Innentrommel des Farb-Rollers der Figur 1;
- Fig. 3: in vereinfachter Darstellung die Außentrommel des Farb-Rollers der Figur 1;
- Fig 4: in einer Darstellung der Fig. 1 eine weitere Ausführung des Farbrollers gemäß der Erfindung.

Der in den Figuren allgemein mit 1 bezeichnete Roller dient z.B. zum Auftragen von Farbe auf Wände und/oder Decken von Gebäuden, beispielsweise auf Wände oder Decken von Gebäudeinnenräumen. Der Roller 1 kann aber auch zum Aufbringen von Farben oder anderen Massen auf andere Flächen dienen.

Der Roller besteht im wesentlichen aus einer inneren Trommel 2, der von einem geschlossenen Zylinderkörper 3 mit kreiszylinderförmiger Umfangswand gebildet ist. Der von der Umfangswand 4 umschlossene Innenraum des Zylinderkörpers 3 ist beidendig durch eine Stirnwand 5 bzw. 6 verschlossen. An der Stirnwand 5 ist ein verschließbarer Deckel 7 zum Nachfüllen der inneren Trommel 2 mit Farbe vorgesehen. An der Stirnwand 6 ist das eine Ende eines Haltebügels 8 befestigt, der am anderen Ende einen Handgriff 9 aufweist.

In der Umfangswandung 4 sind Öffnungen 10 vorgesehen, die bei der dargestellten Ausführungsform als mit ihrer Längserstreckung in Umfangsrichtung verlaufende Schlitze ausgeführt sind.

Mit 11 ist eine äußere Trommel bezeichnet. Diese besteht im wesentlichen aus einer kreiszylinderförmigen Umfangswand 12, die eine Vielzahl von Öffnungen 13 aufweist, deren Querschnitt kleiner ist als der Querschnitt der Öffnungen 10. Bei der dargestellten Ausführungsform sind die Öffnungen 13 Löcher. An einer Seite schließt an die Umfangswand ein mit einer mittigen Öffnung versehener Boden 12' an.

Bei dem gebrauchsfertigen Roller 1 umschließt die äußere Trommel 11 die innere Trommel 2 auf ihre gesamte Länge. Die Trommel 11 ist auf die Trommel 2 aufschiebbar und dort durch Einrasten derart fixierbar, daß die äußere Trommel 11 frei drehbar auf der inneren Trommel 2 vorgesehen ist. Hierfür sind beispielsweise zwei geschlitzte Ringe 14 in Nuten der inneren Trommel 2 aufgenommen, die beim Aufschieben in entsprechende Nuten der äußeren Trommel einrasten.

Wie die Figur 2 zeigt, bildet die Stirnwand 6 einen über die Umfangsfläche der Umfangswand 4 einen radial überstehenden Flansch. Durch diesen Flansch und den benachbarten Ring 14 ist ein seitliches Austreten von Farbe an der Stirnwand verhindert. Der Boden 12' verhindert mit dem benachbarten Ring 14 ein Austreten von Farbe an der Stirnwand 5. Weiterhin dient der Boden 12' zur Verstärkung der Trommel 11. Auf der Trommel 11 befindet sich eine Auflage 15 aus einem weichen, für Farbe durchlässigen Material, beispielsweise aus Schaumstoff.

Beim Auftragen der Farbe auf eine Fläche gelangt diese aus dem Innenraum der inneren Trommel 2 durch die Öffnungen 10, durch die Öffnungen 13 der sich drehenden Trommel 11 und durch die Auflage 15 an deren Oberfläche, wo die Farbe dann an die Fläche abgegeben wird. Durch die viskosen Eigenschaften der Farbe ist gewährleistet, daß nur beim Drehen der äußeren Trommel 11 Farbe durch die Öffnungen 10 aus der Trommel 2 entnommen wird und zwar durch eine Art Saugeffekt, so daß ein tropffreier Farbauftrag möglich ist.

Die Trommel 2 kann auch als Farbpatrone ausgeführt sein.

*Die Figur 4 zeigt in einer Darstellung ähnlich Figur 1 als weitere mögliche Ausführungsform einen Farbroller 1a, der sich von dem Farbroller 1 im wesentlichen dadurch unterscheidet, daß die äußere Trommel bis über die Stirnwand 6 der inneren Trommel 2 reicht bzw. diese Stirnwand 6 umschließt. Das seitliche Austreten von Farbe wird durch die Ringe 14 verhindert, insbesondere auch durch den der Stirnwand 6 benachbarten Ring 14. Die Öffnungen 10 zumindest der inneren Trommel 2 befinden sich dann an dem von dem vorgenannten Ring 14 abgedichteten und von der äußeren Trommel 11 umschlossenen Bereich, d.h. an einem Bereich der Umfangswand 4 der inneren Trommel 2, der (Bereich) einen Abstand von der Stirnwand 6 aufweist, welcher größer ist als der entsprechende Abstand zwischen dieser Stirnwand 6 und dem benachbarten Ring 14.

## Patentansprüche

1. Roller zum Auftragen von Farbe oder dergleichen Auftragsmassen auf Flächen oder Gegenstände, mit einer inneren Trommel (2), die ein Reservoir für die Auftragsmasse bildet und eine rotationssymmetrisch zu einer Trommelachse ausgebildete Umfangsfläche aufweist, sowie mit einer frei drehbar angeordneten äußeren Trommel (11), die in einer die innere Trommel umschließenden Umfangsfläche (4) erste Öffnungen (13) aufweist, **dadurch gekennzeichnet, daß** die äußere Trommel auf der inneren Trommel (2) frei drehbar angeordnet ist, und daß die innere Trommel (2) an ihrer Umfangsfläche mit einer Vielzahl von ersten Öffnungen (10) versehen

2. Roller nach Anspruch 1, **dadurch gekennzeichnet, daß** die innere Trommel (2) und die äußere Trommel (11) jeweils eine kreiszylinderförmige Umfangswand (4, 12) aufweisen.

3. Roller nach Anspruch 1 oder 2, **dadurch gekennzeichnet, daß** auf der Außenfläche der äußeren Trommel (11) eine beispielsweise abnehmbare Ummantelung (15) aus einem weichen, elastischen Material vorgesehen ist.

4. Roller nach einem der vorhergehenden Ansprüche, **dadurch gekennzeichnet, daß** die zweiten Öffnungen (10) einen größeren Querschnitt als die ersten Öffnungen (13) aufweisen.

5. Roller nach einem der vorhergehenden Ansprüche, **dadurch gekennzeichnet, daß** die ersten Öffnungen (10) einen größeren Querschnitt als die zweiten Öffnungen (13) aufweisen.

6. Roller nach einem der vorhergehenden Ansprüche, **dadurch gekennzeichnet, daß** die ersten Öffnungen (10) und die zweiten Öffnungen (13) im Querschnitt gleich sind.

7. Roller nach einem der vorhergehenden Ansprüche, dadurch geken zeichnet, daß die zweiten Öffnungen (10) sich in Umfangsrichtung der Umfangswand (4) erstreckende Schlitze sind.

8. Roller nach einem der vorhergehenden Ansprüche, **dadurch gekennzeichnet, daß** die innere Trommel (2) drehfest mit einer Handhabe (8, 9) verbunden ist.

9. Roller nach einem der vorhergehenden Ansprüche, dadurch geken zeichnet, daß die Handhabe (8, 9) abnehmbar an der inneren Trommel (2) vorgesehen ist.

## Claims

1. Roller for applying paint or similar substances for application onto surfaces or objects, with an inner drum (2) which forms a reservoir for the substance to be applied and which has a circumferential surface designed to be rotationally symmetrical to a drum axis, as well as with an outer drum (11) which is arranged so as to be freely rotatable, and which has first openings (13) in a circumferential surface (4) that encompasses the inner drum,
**characterised in that**
the outer drum is arranged on the inner drum (2) so as to be freely rotatable, and that on its circumferential surface the inner drum (2) is equipped with numerous first openings (10).

2. Roller in accordance with claim 1, **characterised in that** the inner drum (2) and the outer drum (11) in each case have a circumferential wall (4, 12) in the shape of a circular cylinder.

3. Roller in accordance with claim 1 or 2, **characterised in that** a casing (15), which is for example removable and made of a soft, elastic material, is provided on the outer surface of the outer drum (11).

4. Roller in accordance with one of the previous claims, **characterised in that** the second openings (10) have a cross section that is larger than that of the first openings (13).

5. Roller in accordance with one of the previous claims, **characterised in that** the first openings (10) have a cross section that is larger than that of the second openings (13).

6. Roller in accordance with one of the previous claims, **characterised in that** the first openings (10) and the second openings (13) have cross sections that are equal.

7. Roller in accordance with one of the previous claims, **characterised in that** the second openings ( 10) are slits that extend in the circumferential direction of the circumferential wall (4).

8. Roller in accordance with one of the previous claims, **characterised in that** the inner drum (2) is connected to a handle (8, 9) in a rotation-proof manner.

9. Roller in accordance with one of the previous claims, **characterised in that** the handle (8, 9) is provided on the inner drum (2) such that it [the handle] can be removed.

## Revendications

1. Rouleau pour l'application de couleur ou de substances similaires à appliquer sur des surfaces ou des objets, ayant un tambour interne (2), qui forme un réservoir pour la substance et présente une surface périphérique conformée en symétrie de rotation par rapport à un axe du tambour, ainsi qu'un tambour externe (11) agencé à rotation libre, qui présente des premières ouvertures (13) dans une surface périphérique (4) entourant le tambour interne, **caractérisé en ce que** le tambour externe est agencé à rotation libre sur le tambour interne (2) et **en ce que** le tambour interne (2) est pourvu d'une pluralité de premières ouvertures (10) sur sa surface périphérique.

2. Rouleau selon la revendication 1, **caractérisé en ce que** le tambour interne (2) et le tambour externe (11) présentent respectivement une paroi périphérique (4, 12) en forme de cylindre circulaire.

3. Rouleau selon la revendication 1 ou 2, **caractérisé en ce qu'**une gaine par exemple enlevable (15) constituée d'un matériau élastique doux est appliquée sur la surface externe du tambour externe (11) .

4. Rouleau selon l'une quelconque des revendications précédentes, **caractérisé en ce que** les secondes ouvertures (10) présentent une section transversale plus grande que celle des premières ouvertures (13).

5. Rouleau selon l'une quelconque des revendications précédentes, **caractérisé en ce que** les premières ouvertures (10) présentent une section transversale plus grande que celle des secondes ouvertures (13).

6. Rouleau selon l'une quelconque des revendications précédentes, **caractérisé en ce que** les premières ouvertures (10) et les secondes ouvertures (13) ont la même section transversale.

7. Rouleau selon l'une quelconque des revendications précédentes, **caractérisé en ce que** les secondes ouvertures (10) sont des fentes s'étendant dans la direction périphérique de la paroi périphérique (4).

8. Rouleau selon l'une quelconque des revendications précédentes, **caractérisé en ce que** le tambour interne (2) est relié à une poignée (8, 9) sans pouvoir tourner.

9. Rouleau selon l'une quelconque des revendications précédentes, **caractérisé en ce que** la poignée (8, 9) est montée sur le tambour interne (2) de façon amovible.
